# FASCICULE DE BREVET EUROPEEN

(11) **EP 0 230 398 B1**
(45) Date de publication et mention de la délivrance du brevet: **23.05.1990**
(21) Numéro de dépôt: 87810019.7
(22) Date de dépôt: 13.01.1987
(51) Int. Cl.: B65B 27/06

(54) **Installation de liage d'une torche sur un enrouleur**
Vorrichtung zum Binden eines Drahtbundes auf einer Aufwickeleinrichtung
Apparatus for tying a wire coil on a coiling mechanism

(30) Priorité: 15.01.1986 CH 129/86
(43) Date de publication de la demande: 29.07.1987
(73) Titulaire: Maillefer S.A., 1024 Ecublens Canton de Vaud (CH)
(72) Inventeur: Thely, Alain, CH-1170 Aubonne (CH)
(74) Mandataire: Rochat, Daniel Jean

(56) Documents cités:
- EP-A- 99 606
- FR-A- 2 375 128
- FR-A- 2 549 446
- US-A- 3 118 367

## Description

Lorsque des produits souples allongés, comme par exemple des tubes en matière plastique, des câbles ou des profilés souples sont enroulés en torches il est nécessaire de lier chaque torche au moyen d'un lien qui est disposé selon une boucle autour de la section de l'anneau formé par la torche, et cela à plusieurs endroits répartis sur tout le pourtour de cet anneau. On connaît des machines qui comportent deux bras articulés et un dispositif de liage situé entre les bras articulés. Ces machines font parcourir au lien le chemin en forme de boucle qu'il doit parcourir pour entourer la section de l'anneau et lient ensuite les deux extrémités de cette boucle dans une position serrée autour de la torche par exemple par une opération de soudage si le lien est une bande de matière plastique. (Voir EP-0 099 606)

Toutefois, jusqu'à maintenant, l'opération de liage des torches formées sur des enrouleurs automatiques comportant deux tambours de support des torches montés sur un barillet et basculant alternativement entre une position d'enroulement et une position de déchargement n'avait pas encore pu être automatisée complètement dans des conditions permettant d'adapter facilement l'installation au liage de torches dont les dimensions de la section de torches sont différentes.

Le but de la présente invention est de combler cette lacune.

Dans ce but, la présente invention a pour objet une installation de formation de torches comportant, d'une part, un enrouleur équipé de tambours et présentant une position d'arrêt dans laquelle un des tambours est dans une position de liage d'une torche enroulée sur ce tambour, chaque tambour comprenant un assemblage de secteurs répartis à distance les uns des autres autour de l'axe du tambour, et chaque secteur comportant un élément de fût, un premier élément de flasque situé à une extrémité du fût et un second élément de flasque, et, d'autre part, une lieuse munie de bras de guidage d'un lien, agencée de manière à déterminer un point de liage et placée à proximité de l'enrouleur, cette lieuse étant mobile en direction de l'axe du tambour situé en position de liage, les bras étant agencés de manière à s'engager entre deux secteurs du tambour arrêté en position de liage, puis à se refermer autour de la torche. Une telle installation est connue de EP-A 99 606. L'installation selon l'invention est caractérisée en ce que les seconds éléments de flasques des tambours sont mobiles en translation le long des éléments de fût, de manière à permettre un ajustement de la largeur axiale des torches, et en ce que la lieuse est agencée de manière que le point de liage se trouve sensiblement sur une ligne droite définie comme l'intersection d'un plan formant une face frontale de la torche et d'un plan contenant l'axe du tambour et soit mobile le long de cette droite.

On va décrire maintenant, à titre d'exemple, et en se référant au dessin annexé une forme d'exécution de l'installation selon l'invention.
La fig. 1 est une vue en élévation, schématique et à petite échelle, de l'ensemble de l'installation,
la. fig. 2 est une vue en plan également à petite échelle de l'installation de la fig. 1,
les fig. 3 et 4 sont des vues respectivement en plan de dessus partiellement coupées et en perspectives, partielles et à plus grande échelle montrant un détail de la lieuse représentée aux fig. 1 et 2,
les fig. 5, 6 et 7 sont des vues en plan de dessus schématiques à une échelle plus grande que celle des fig. 1 et 2 montrant les positions relatives de l'enrouleur et de la lieuse dans trois conditions de fonctionnement différentes de l'installation, et
la fig. 8 est une vue en perspective d'une torche liée.

L'installation qui est représentée aux fig. 1 et 2 est destinée à former automatiquement des torches à partir d'un produit souple 1 qui provient d'une ligne de fabrication dont il n'est pas nécessaire de décrire les détails ici. Ce produit souple est guidé par un dispositif de trancannage 2 qu'il n'est pas non plus nécessaire de décrire en détail et au moment où une torche est terminée, il se trouve enroulé sur un tambour 3 qui se trouve en position de déchargement. Ce tambour est monté sur un barillet 4 et fait pendant à un autre tambour 5 qui lui se trouve alors en position d'enroulement. On comprend que, par un moyen non décrit ici, le produit souple 1, par exemple un tuyau en matière plastique, va être sectionné sur le tambour 5, l'extrémité du nouveau brin étant alors fixée au tambour 5 de sorte que l'enroulement d'une nouvellé torche commence sur ce tambour. Le tambour 3 doit alors être arrêté et la torche terminée 6 doit être liée, ceci au moyen d'une machine désignée de façon générale par 7 et qui se trouve au voisinage du tambour en position de déchargement. Cette machine 7 comporte de façon générale un socle 8 fixe à l'intérieur duquel est logé un tambour 9 supportant le lien qui servira à lier la torche 6. Sur ce socle est monté la lieuse proprement dite qui comporte un support 10 des bras articulés 11 et 12 ainsi qu'un dispositif de liage 13. D'autre part, pour comprendre le fonctionnement de la machine et le déroulement du procédé, il faut considérer que chacun des deux tambours 3 et 5 de l'enrouleur, dont le socle 14 supporte rotativement le barillet 4 est constitué d'une série de secteurs 15 comportant chacun un élément de flasque pivotant 16 et un élément de flasque 17 qui est mobile axialement sur l'élément de fût 18 correspondant au secteur 15. Les secteurs de tambour 15 sont portés par une étoile rotative 19 et sont ajustables radialement sur cette pièce, ce qui permet de régler à volonté le diamètre intérieur de la torche. D'autre part, la possibilité de déplacement des secteurs 17 parallèlement à eux- mêmes le long du fût permet de régler à volonté la largeur de la torche que l'on désire réaliser, alors que la possibilité de faire pivoter les éléments de flasque 16 sur l'extrémité du secteur de fût permet d'ouvrir le tambour pour assurer le déchargement de la torche.

Selon la fig. 1, le support 10 des bras pivotants 11 et 12 est monté dans une coulisse sur le socle 8, de sorte que ce support peut être déplacé radialement, c.à.d. dans une direction qui est située dans un plan horizontal à la hauteur de l'axe du tambour 3 en position de déchargement. Dans la position de retrait représenté à la fig. 1, le support 10 est placé de telle façon que les bras 11 et 12 se trouvent entièrement à l'extérieur des flasques 16 et 17. En revanche, une fois que le tambour 3 situé en position de déchargement a été arrêté dans une orientation telle que l'espace entre deux secteurs 15 se trouve dans le plan horizontal au niveau de l'axe, on peut, en déplaçant le support 10 sur le socle 8 amener les bras pivotant 11 et 12 à s'engager entre deux secteurs 15 jusqu'à une distance de l'axe qui est inférieure au rayon sur lequel s'étend l'élément de fût 18. C'est ce que représente la fig. 2. On comprend donc qu'il est possible que lors de ce mouvement les bras pivotant 11 et 12 embrassent la torche terminée et que d'autre part un lien entraîné par des galets et guidé le long de la face interne des deux bras 11 et 12 parcourt un chemin tel qu'il entoure complètement la section de la torche.

L'agencement qui permet ce déplacement est représenté plus en détail aux fig. 3 et 4. A la fig. 3, on voit tout d'abord une partie de la tête de liage 13. D'autre part, sur une partie proéminente du support 10 on voit les moyens qui sont prévus pour amener un lien 20 à se déplacer le long des bras pivotants et en particulier du bras 12 dont l'embase est visible à cette fig. 3. Le lien 20 est conduit de façon à passer entre deux galet 21 et 22. Le galet 21 est monté selon un axe fixe sur le support 10. Il est entraîné par un moteur et entraîne par deux engrenages le galet 22 qui est monté sur un levier de support 23 pivotant en 24 sur le support 10 et sollicité par un ressort 25 réglable au moyen d'une vis 26 sur une butée 27. Le lien 20 est conduit de façon à passer entre les deux galets 21 et 22, puis autour du galet 22 et dirigé ensuite le long de la façe frontale de la tête de liage 13. Après avoir passé devant l'élément 29 qui joue un rôle particulier comme on l'expliquera plus loin, le lien 20 pénètre dans une coulisse de guidage 28. Cette dernière a la forme visible à la fig. 4. Elle est constituée d'une enveloppe souple présentant une fente à sa partie médiane. Cette coulisse recouvre l'extrémité gauche de la tête de liage 13 à la fig. 3, ainsi que les faces internes des deux bras pivotants 11 et 12. On comprend que l'extrémité du lien étant poussée par les galets 21 et 22 dans la coulisse 28, elle va suivre progressivement toute la longueur de la face interne du bras 11 puis celle du bras 12 et décrire ainsi une boucle fermée, l'extrémité arrivant finalement devant le moyen de blocage 29. A cet endroit cette extrémité peut être bloquée, par exemple par un élément magnétique ou par tout autre moyen de fixation temporaire. Si ensuite on entraîne les galets 21 et 22 dans le sens inverse à celui de l'enroulement du lien autour de la torche, l'extrémité du lien restant fixée à l'élément 29, alors le lien est sollicité de façon à se dégager de la coulisse 28 en soulevant les deux languettes opposées de cette coulisse. C'est ce qui permet le serrage de la torche et finalement la fixation du lien.

Ces deux dernières opérations sont décrites maintenant en se référant aux fig. 5, 6 et 7. A la fig. 5 on voit la lieuse 7 avec son support 10, les deux galets 21 et 22 et les deux bras pivotant 12 et 11 en position d'engagement sur un secteur 15 monté sur l'étoile 19 à une distance de l'axe du tambour qui correspond au diamètre maximum de la torche. De plus, le flasque mobile en translation 17 se trouve dans la position la plus écartée possible du flasque pivotant 16 et cette position permet de réaliser la torche susceptible de contenir la plus grande longueur de tube 1 possible. Lorsque le lien a été amené dans la position représentée à cette figure, le moteur d'entrai- nement des galets 21 et 22 est donc arrêté puis réenclenché dans le sens inverse après que le segment 29 a été commandé de façon à fixer l'extrémité du lien. En même temps, la tête de liage 13, qui détermine le point de liage, est déplacée par rapport au socle 8 (non représenté à la fig. 5) et au support 10 de façon que le point de liage se trouve sur la surface cylindrique externe de la torche au voisinage immédiat de la paroi frontale limitée par le flasque 16. On comprend que ceci permet de serrer le lien autour de la torche et d'exécuter automatiquement au moyen de la tête 13, la fixation des deux extrémités du lien et le coupage du lien au droit de la boucle ainsi formée. Cette opération étant effectuée le support 10 et la tête 13 peuvent être ramenés en arrière de façon à permettre la rotation du tambour d'un angle correspondant à la largeur angulaire des secteurs 15, de sorte qu'un nouvel espace situé entre deux secteurs se trouve dans le plan horizontal en regard de la lieuse. L'opération de liage peut alors recommencer et être répétée de manière à placer un lien dans chacun des espaces entre deux secteurs 15. On peut aussi se contenter de lier la torche au moyen d'une ou deux ou trois boucles 31 (fig. 8) le nombre maximum correspondant au nombre d'intervalles entres les secteurs du tambour.

Si maintenant la torche que l'on désire fabriquer a le même diamètre qu'avec la disposition de la fig. 5, mais une largeur axiale réduite, les opérations à effectuer découlent de ce que l'on voit à la fig. 6. Le flasque coulissant 17 a été déplacé par rapport à l'élément de fût 18 du secteur 15. La tête 13 et l'élément 29 peuvent encore être déplacés radialement en direction de l'axe jusqu'au moment où la tête de liage 13 se trouve appliquée contre la face cylindrique externe de la torche à proximité immédiate flasque 16. Il est donc possible de lier une torche de largeur et de diamètre minimale après un réajustage du point de liage qui peut être programmé.

Finalement la fig. 7 montre les positions relatives du support 10 de la tête 13 et de l'élément 29 par rapport à l'axe du tambour dans le cas où, les secteurs 15 sont placés à une distance de l'axe qui est minimale. On se rend compte ainsi que l'ensemble des réglages nécessaires pour adapter la machine à une torche de section quelconque se réduit à des réglages effectués selon une même ligne droite définie comme l'intersection de deux plans qui sont d'une part le plan perpendiculaire à l'axe du tambour et définissant la face frontale de la torche voisine des éléments de flasque 16, et d'autre part le plan horizontal passant par l'axe du tambour. Tous les réglages peuvent être effectués en déplaçant soit le support des bras pivotants soit la tête de liage dans cette direction.

On notera encore que, pour assurer automatiquement le serrage du lien sur la torche quelle que soit sa section, une seule opération est nécessaire: avant de commencer l'opération de liage proprement dite sur une torche ou sur une série de torches de même section, on commence par mesurer le périmètre de sa section. Pour cela, le lien 20 (fig. 3) est avancé dans la coulisse 28 de façon à parcourir la face interne de l'ensemble des deux bras 11 et 12, et durant cette opération le nombre de tours du galet 21 est compté dans un dispositif électronique adéquat. Lorsque l'extrémité du lien est arrivée devant l'élément de fixation 29, le moteur est arrêté puis réenclenché dans le sens inverse une fois que l'extrémité du lien a été fixée à l'élément 29, le nombre de tours effectués dans le sens inverse par le moteur 21 étant également strictement compté. Ainsi il est possible de mémoriser les deux longueurs de déplacement du lien 20 permettant d'une part de fermer la boucle sur elle-même et d'autre part de diminuer sa longueur de manière qu'elle soit tendue sur la section de la torche. Ces deux valeurs étant mises en mémoire, l'ensemble de l'opération de liage peut s'effectuer automatiquement.

## Revendications

1. Installation de formation de torches comportant, d'une part, un enrouleur (4) équipé de tambours (3, 5) et présentant une position d'arrêt dans laquelle un des tambours est dans une position de liage d'une torche (6) enroulée sur ce tambour (3) chaque tambour comprenant un assemblage de secteurs (15) répartis à distance les uns des autres autour de l'axe du tambour, et chaque secteur comportant un élément de fût (18), un premier élément de flasque (16) situé à une extrémité du fût et un second élément de flasque (17), et , d'autre part, une lieuse (7) munie de bras de guidage (11, 12) d'un lien, agencée de manière à déterminer un point de liage et placée à proximité de l'enrouleur (4), cette lieuse (7) étant mobile en direction de l'axe du tambour situé en position de liage, les bras (11, 12) étant agencés de manière à s'engager entre deux secteurs (15) du tambour arrêté en position de liage, puis à se refermer autour de la torche (6), caractérisée en ce que les seconds éléments de flasques (17) des tambours (3, 5) sont mobiles en translation le long des éléments de fût (18), de manière à permettre un ajustement de la largeur axiale des torches, et en ce que la lieuse (7) est agencée de manière que le point de liage se trouve sensiblement sur une ligne droite définie comme l'intersection d'un plan formant une face frontale de la torche (6) et d'un plan contenant l'axe du tambour (3, 5) et soit mobile le long de cette droite.

2. Installation selon la revendication 1, caractérisée en ce que les bras de guidage (11, 12) sont articulés sur un support (10) mobile dans la direction de ladite ligne droite, de manière à permettre l'ajustage de la lieuse à des torches de différents diamètres intérieurs.

3. Installation selon la revendication 1, caractérisée en ce que le point de liage et défini par la position d'une tête de liage (13) qui est montée sur le support (10) entre les dits bras de guidage (11, 12), et qui est mobile sur le support (10) dans la direction de la dite ligne droite, au voisinage d'un plan défini par les premiers éléments de flasques (16) du tambour (3) en position de liage.

4. Installation selon la revendication 3, caractérisée en ce que les bras de guidage (11, 12) sont montés pivotants autour d'axes parallèles, fixes par rapport au support (10), de manière à s'engager entre deux secteurs du tambour arrêté en position de liage.

5. Installation selon la revendication 4, caractérisée en ce que les dits axes de pivotement des bras de guidage (11, 12) sont situés de part et d'autre de la dite tête de liage (13) et en ce que l'un de ces bras (12) comporte un prolongement qui en position fermée du bras (fig. 5, 6, 7) s'étend parallèlement à l'axe du tambour sur une partie de la largeur axiale de la torche qui est dans tous les cas supérieure à la moitié.

6. Installation selon la revendication 4, caractérisée en ce que la lieuse comporte un moyen d'entraînement et de commande capable de déplacer le support (10) des bras articulés (11, 12) et la tête de liage (13) indépendamment l'un de l'autre selon un programme capable de réaliser automatiquement le liage d'une torche à plusieurs emplacements répartis sur son pourtour, ces emplacements étant espacés angulairement les uns des autres d'angles égaux à des multiples entiers de l'angle d'un secteur de tambour.

7. Installation selon la revendication 3, caractérisée en ce que la lieuse (7) comporte sur chacun des bras (11, 12) une coulisse de guidage (28) et sur le support des bras un galet (21) d'entraînement du lien et un galet (22) de pression porté par un levier (23) sollicité par un ressort (25), le lien passant entre les deux galets (21, 22), et ces derniers étant agencés de manière que le lien puisse être entraîné dans un sens pour son enroulement autour de la torche (6) et dans l'autre sens pour son serrage sur la torche, l'extrémité du lien étant alors fixée au point de liage et ce dernier étant déterminé par le fait que la tête de liage (13) vient en contact avec la surface cylindrique latérale de la torche, alors que les galets (21, 22) sont entraînés dans le sens du serrage et que le pincement du lien entre les galets est augmenté par la force de traction s'exerçant sur le lien.

8. Installation selon les revendications 5 à 7, caractérisée en ce qu'un des galets est associé à un compte-tours et en ce que les moyens de commande comportent des moyens pour compter la longueur du chemin effectué par l'extrémité du lien dans la coulisse (28) lors de chaque opération de liage, pour comparer ce comptage à une longueur de consigne qui a été mesurée dans une manoeuvre d'ajustage effectuée au préalable, pour faire tourner le galet d'entraînement (21) dans le sens du serrage selon un nombre de tours prédéterminés en faisant avancer la tête de liage (13), pour interrompre le mouvement de recul après un comptage prédéterminé correspondant au fait que le lien est tendu sur la torche, et pour commander alors l'opération de liage proprement dite.

## Patentansprüche

1. Vorrichtung zum Erstellen von Drahtbünden mit einerseits einer Aufwickeleinrichtung (4), die mit Trommeln (3, 5) ausgerüstet ist und eine Anhalteposition aufweist, in welcher eine der Trommeln in einer Bindestellung eines auf dieser Trommel (3) aufgewickelten Drahtbundes (6) ist, wobei jede der Trommeln eine Ansammlung von Sektoren (15) umfasst die distanziert voneinander um die Achse der Trommel verteilt angeordnet sind, und wobei jeder Sektor ein Schaftelement (18), ein erstes Flankenelement (16), welches am einen Ende des Schaftes angeordnet ist, sowie ein zweites Flankenelement (17) aufweist, und mit andererseits einer Bindeeinrichtung (7) mit Führungsarmen (11, 12) für ein Band, die in der Nähe der Aufwickeleinrichtung (4) angeordnet und eingerichtet ist um eine Abbindstelle zu bestimmen, wobei diese Bindeeinrichtung (7) in Richtung der Achse der sich in der Bindestellung befindlichen Trommel bewegbar ist, und die Arme (11,12) so ausgeführt sind um zwischen zwei Sektore (15) der in der Bindestellung angehaltenen Trommel einzugreifen und sich dann um den Drahtbund (6) zu schliessen, dadurch gekennzeichnet, dass die zweiten Flankenelemente (17) der Trommeln (3, 5) zum Einstellen der achsialen Breite der Drahtbünde längs der Schaftelemente (18) verschiebebeweglich angeordnet sind, dass die Bindeeinrichtung (7) so ausgeführt ist, dass sich die Abbindstelle im wesentlichen auf einer geraden Linie befindet, welche durch die Schnittstelle einer Ebene, die durch eine frontale Fläche des Drahtbundes (6) gebildet ist, mit einer Ebene in der die Achse des Drahtbundes enthalten ist, bestimmt ist und dass die Bindeeinrichtung längs dieser Geraden beweglich ist.

2. Vorrichtung nach Anspruch 1, dadurch gekennzeichnet, dass die Führungsarme (11, 12) an einen in Richtung der genannten geraden Linie bewegbaren Support (10) angelenkt sind, wodurch eine Anpassung der Bindeeinrichtung an Drahtbünde mit unterschiedlichen inneren Durchmesser möglich ist.

3. Vorrichtung nach Anspruch 1, dadurch gekennzeichnet, dass die Abbindstelle durch die Stellung eines Bindekopfes (13) bestimmt ist, welcher Bindekopf auf dem Support (10) zwischen den genannten Führungsarmen (11, 12) angebracht und auf dem Support in Richtung der genannten geraden Linie in der Nähe einer Ebene, die durch die ersten Flankenelemente (16) der sich in der Bindestellung befindlichen Trommel bestimmt ist, bewegbar ist.

4. Vorrichtung nach Anspruch 3, dadurch gekennzeichnet, dass die in Bezug zum Support (10) befestigten Führungsarme (11, 12) zum Eingreifen zwischen zwei Sektoren der in der Bindestellung angehaltenen Trommel um parallele Achsen schwenkbar gelagert sind.

5. Vorrichtung nach Anspruch 4, dadurch gekennzeichnet, dass die genannten Schwenkachsen der Führungsarme (11, 12) auf der einen und auf der anderen Seite des Bindekopfes (13) angeordnet sind, und dass einer dieser Arme (12) eine Verlängerung umfasst, welche sich im geschlossenen Zustand der Arme (Fig. 5, 6, 7) parallel zur Trommelachse über einen Bereich der achsialen Breite des Drahtbundes erstreckt, welcher in jedem Fall grösser als dessen halbe Breite ist.

6.. Vorrichtung nach Anspruch 4, dadurch gekennzeichnet, dass an der Bindeeinrichtung ein Antriebs- und Steuermittel vorhanden ist, welches befähigt ist den Support mit den angelenkten Armen (11,12) und den Bindekopf (13) unabhängig voneinander, gesteuert durch ein Programm zum automatischen Durchführen des Zusammenbindens eines Drahtbundes an mehreren voneinander getrennten Orten auf seinem äusseren Umfang, zu verschieben, wobei die Orte winkelmässig voneinander beabstandet sind und die Winkel gleich einem ganzzahligen Vielfach vom Winkel eines Trommelsektors sind.

7. Vorrichtung nach Anspruch 3, dadurch gekennzeichnet, dass die Bindeeinrichtung (7) auf jedem ihrer Arme (11, 12) eine Führungskulisse (28) aufweist und auf dem Support der Arme eine Antriebsrolle (21) für das Band und eine durch einen mit einer Feder (25) belasteten Hebel (23) getragene Andruckrolle (22) vorhanden sind, wobei das Band zwischen den beiden Rollen (21, 22) hindurchgeführt ist und die letzteren so zueinander benachbart sind, dass das Band zum Umwickeln des Drahtbundes (6) in der einen Richtung und zum Spannen auf dem Drahtbund in der anderen Richtung antreibbar ist, und wobei das Ende des Bandes an der Abbindstelle befestigbar ist, welche dadurch bestimmt ist, dass der Bindekopf (13) mit der zylindrischen seitlichen Oberfläche des Drahtbundes, während die Rollen (21, 22) in der Spannrichtung angetrieben sind und die Klemmwirkung auf das sich zwischen den Rollen befindliche Band durch die auf das Band ausgeübte Antriebskraft erhöht ist, in Berührung gelangt.

8. Vorrichtung nach einem der Ansprüche 5 bis 7, dadurch gekennzeichnet, dass der einen der Rollen ein Umdrehungszähler zugeordnet ist, und dass die Steuermittel Mittel zum Berechnen des vom Bandende in der Kulisse bei jedem Bindevorgang zurückgelegten Weges umfassen, um diese Berechnung mit einer Längeneinstellgrösse die bei einem vorgängig durchgeführten Einstellvorgang gemessen worden ist, zu vergleichen, um die Antriebsrolle (21) in der Spannrichtung um eine vorausbestimmte Anzahl .Umdrehungen zu drehen während dem der Bindekopf (13) vorwärts bewegt wird, und um die Rückziehbewegung nach einer vorausbestimmten Umdrehungszahl, die dem Zustand des angespannten Bandes auf dem Drahtbund entspricht, zu unterbrechen, also um kurzgesagt den Bindevorgang zu steuern.

## Claims

1. Installation for forming wire bundles comprising, on the one hand, a winder (4) equipped with drums (3, 5) and having a stopping position in which one of the drums is in a position for binding a wire bundle (6) wound on this drum (3), each drum including an assembly of sectors (15) spaced from one another about the axis of the drum, and each sector comprising a barrel element (18), a first cheek element (16) situated at one end of the barrel and a second cheek element (17), and, on the other hand, a binding machine (7) provided with arms (11, 12) for guiding a strap, arranged so as to determine a binding point and placed in proximity to the winder (4), this binding machine (7) being movable towards the axis of the drum situated in binding position, the arms (11, 12) being arranged so as to fit between two sectors (15) of the drum stopped in binding position, then to close about the wire bundle (6), characterized in that the second cheek elements (17) of the drums (3, 5) are movable translationally along the barrel elements (18) so as to permit an adjustment of the axial width of the wire bundles, and in that the binding machine (7) is arranged in such a way that the point of binding is substantially on a straight line defined as the intersection of a plane forming a frontal face of the wire bundle (6) and of a plane containing the axis of the drum (3, 5) and is movable along this straight line.

2. Installation according to claim 1, characterized in that the guide arms (11,12) are hinged to a support (10) movable in the direction of said straight line so as to permit the adjustment of the binding machine to wire bundles of different inside diameters.

3. Installation according to claim 1, characterized in that the binding point is defined by the position of a binding head (13) which is mounted on the support (10) between the said guide arms (11,12), and which is movable on the support (10) in the direction of the said straight line, in the vicinity of a plane defined by the first cheek elements (16) of the drum (3) in binding position.

4. Installation according to claim 3, characterized in that the guide arms (11, 12) are mounted pivoting about parallel axes, fixed relative to the support (10), so as to fit between two sectors of the drum stopped in binding position.

5. Installation according to claim 4, characterized in that the said pivoting axes of the guide arms (11, 12) are situated on each side of the said binding head (13), and in that one of these arms (12) comprises an extension which, in closed position of the arms (Figs. 5, 6, 7) extends parallel to the axis of the drum over a portion of the axial width of the wire bundle which is in any case greater than half.

6. Installation according to claim 4, characterized in that the binding machine comprises a driving and control means capable of moving the support (10) of the hinged arms (11, 12) and the binding head (13) independently of one another according to a program capable of carrying out automatically the binding of a wire bundle at several locations distributed along its circumference, these locations being angularly spaced from one another by angles equal to whole multiples of the angle of a drum sector.

7. Installation according to claim 3, characterized in that the binding machine (7) comprises on each of the arms (11, 12) a guiding slide (28) and on the support of the arms a roller (21) for driving the strap and a pressure roller (22) borne by a lever (23) acted upon by a spring (25), the strap passing between the two rollers (21, 22), and the latter being arranged in such a way that the strap can be driven in one direction for its winding about the wire bundle (6) and in the other direction for its tightening on the wire bundle, the end of the strap then being fixed at the binding point, and the latter being determined by the fact that the binding head (13) comes in contact with the cylindrical side surface of the wire bundle, while the rollers (21, 22) are driven in the tightening direction and the gripping of the strap between the rollers is increased by the tractive force being exerted on the strap.

8. Installation according to claims 5 to 7, characterized in that one of the rollers is associated with a revolution-counter, and in that the control means comprise means for counting the length of the path effected by the end of the strap in the slide (28) at the time of each binding operation, for comparing this count with a reference length which has been measured in an adjustment manoeuvre effected beforehand, for causing the driving roller (21) to rotate in the tightening direction according to a predetermined number of revolutions while causing the binding head (13) to advance, for interrupting the backward movement after a predetermined count corresponding to the fact that the strap is taut on the wire bundle, and for then controlling the binding operation proper.
